# EUROPÄISCHE PATENTSCHRIFT

(11) **EP 0 323 608 B1**
(45) Veröffentlichungstag und Bekanntmachung des Hinweises auf die Patenterteilung: **16.02.1994**
(21) Anmeldenummer: 88121363.1
(22) Anmeldetag: 21.12.1988
(51) Int. Cl.: B65B 41/12, B65H 16/02, B65H 19/12

(54) **Verpackungsmaschine zum Herstellen von Zigaretten-Packungen**
Packaging machine for manufacturing cigarette boxes
Machine d'emballage pour fabriquer des boîtes de cigarettes

(30) Priorität: 04.01.1988 DE 3800029
(43) Veröffentlichungstag der Anmeldung: 12.07.1989
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- EP-A- 0 144 009
- EP-A- 0 155 863
- EP-A- 0 269 807
- WO-A-81/01946
- DE-A- 1 532 203
- DE-A- 2 362 485
- DE-A- 3 402 582
- DE-A- 3 501 813
- GB-A- 2 093 439
- GB-A- 2 106 875
- US-A- 2 984 429
- US-A- 3 424 394
- US-A- 3 940 085
- PATENT ABSTRACTS OF JAPAN, Band 9, Nr. 172 (M-397)[1895], 17. Juli 1985;& JP-A-60 44 444 (FUJI SHASHIN FILM K.K.) 09-03-1985

## Beschreibung

Die Erfindung betrifft eine Verpackungsmaschine, insbesondere zum Herstellen von Zigaretten-Packungen, bei der Packungszuschnitte von einer als Bobine gewickelten Materialbahn abgetrennt und verarbeitet werden, wobei jeweils eine Bobine auf einem drehbaren Tragzapfen Aufnahme findet und mehrere Bobinen gleichachsig nebeneinander auf einem Traggestell angeordnet dem Tragzapfen nacheinander zuführbar sind, wobei jeweils die vordere Bobine auf den Tragzapfen aufsetzbar ist (bekannt aus DE-A-1 532 203).

Verpackungsmaschinen für Kleinpackungen, z. B. für Zigaretten-Packungen, sind vielfach darauf eingerichtet, Packungszuschnitte unmittelbar vor der Verpackung durch Abtrennen von einer Materialbahn innerhalb der Verpackungsmaschine herzustellen. Neuerdings ist auch ein Weg gefunden worden, bei der Herstellung von Packungen aus dünnem Karton - Klappschachteln bzw. Hinge-Lid-Packungen - die Zuschnitte durch Abtrennen von einer Materialbahn im Bereich der Verpackungsmaschine zu bilden (nachveröffentlichte DE-A-37 16 897). Die Leistungsfähigkeit der Verpackungsmaschinen einerseits und die größere Materialdicke der Zuschnitte bei den vorgenannten Packungstypen erfordert größere Bobinen und zugleich Lösungen für einen leistungsfähigen Nachschub an Verpackungsmaterial.

Aus der DE-A-1 532 203 ist eine Bobinenwechselvorrichtung bekannt mit einem Traggestell in Gestalt eines schwenkbaren Magazindorns. Von diesem werden einzelne Bobinen vertikal nach unten an eine Bobinenaufnahme übergeben. Die Sicherung der Bobinen auf dem Magazindorn erfolgt durch radial ausfahrbare Krallen am Dornende. Zusätzliche Sicherungen beim Schwenken sind nicht vorgesehen.

Aufgabe der vorliegenden Erfindung ist es, eine Verpackungsmaschine, insbesondere für Zigaretten-Packungen, so auszubilden und weiterzuentwickeln, daß großvolumige Bobinen für die Herstellung von Packungszuschnitten in einfacher Weise der Verpackungsmaschine zugeführt und in eine erforderliche Arbeitsposition gebracht werden können bei zugleich schonender Behandlung der einzelnen Bobinen.

Zur Lösung dieser Aufgabe ist die erfindungsgemäße Verpackungsmaschine dadurch gekennzeichnet, daß die Bobinen auf dem Traggestell durch ein an seinen Enden verspanntes Zugorgan lösbar verankert sind.

Die vorgesehene Verankerung durch das Zugorgan bewirkt, daß während des Transports der Traggestelle von einer Beladestation zur Verpackungsmaschine die Relativstellung der Bobinen nicht verändert wird.

Gemäß einem weiteren Vorschlag der Erfindung sind die Bobinen auf einem besonders ausgebildeten, nämlich in Radialrichtung teilbaren Bobinenkern (Kernhülse) angeordnet. Dadurch ist es möglich, die Kernhülse bei einer leergefahrenen Bobine in Teilen quer von dem Tragzapfen abzuziehen.

Der Tragzapfen ist erfindungsgemäß höhenverstellbar, vorzugsweise durch Anordnung an einem schwenkbaren Tragarm. Dadurch kann der Tragzapfen auf die Höhe der aufzunehmenden Bobine abgesenkt und diese sodann aufgeschoben werden. Zum Abziehen der Materialbahn wird der Tragzapfen auf eine Arbeitshöhe zurückbewegt.

Weitere Merkmale der Erfindung betreffen die Ausbildung des Traggestells für die Bobinen und Einzelheiten der Verpackungsmaschine.

Ein Ausführungsbeispiel der Erfindung wird nachfolgend anhand der Zeichnungen näher erläutert. Es zeigt:
- Fig. 1: eine Verpackungsmaschine in schematischem Grundriß,
- Fig. 2: die Verpackungsmaschine gemäß Fig. 1 in Rückansicht, bei vergrößertem Maßstab,
- Fig. 3: eine Grundrißdarstellung der Einzelheit gemäß Fig. 2, teilweise im Horizontalschnitt,
- Fig. 4: ein Traggestell für Bobinen im Vertikalschnitt bei nochmals vergrößertem Maßstab,
- Fig. 5: die Einzelheit gemäß Fig. 4 in Rückansicht,
- Fig. 6: einen stark vereinfachten Teil der Verpackungsmaschine mit Einrichtung zur Zuführung der Bobinen in Seitenansicht bzw. im Vertikalschnitt,
- Fig. 7: eine Grundrißdarstellung bzw. ein Horizontalschnitt im Bereich der Zustellung der Bobinen,
- Fig. 8: eine Einzelheit einer Bobine, nämlich eine Kernhülse in perspektivischer Darstellung, in vergrößertem Maßstab.

Es geht um die Versorgung von Verpackungsmaschinen mit Verpackungsmaterial, welches als Materialbahn 10 zur Herstellung einzelner Zuschnitte 11 im Bereich der Verpackungsmaschine zur Verfügung gestellt wird. Die Materialbahn 10 wird als gewickelte Bobine 12, 13, 14, 15 angeliefert. Diese sind verhältnismäßig voluminös und haben deshalb ein hohes Eigengewicht. Die Materialbahn 10 wird jeweils von einer Arbeitsbobine abgezogen, die zu diesem Zweck auf einen frei abstehenden, drehbaren Tragzapfen 16 aufgesetzt wird.

Bei dem vorliegenden Ausführungsbeispiel einer Verpackungsmaschine (Fig. 1) geht es um die Herstellung von Klappschachteln für Zigaretten. Das Verpackungsmaterial ist dabei dünner Karton. Die Zuschnitte 11 werden durch Abreißen von der Materialbahn 10 hergestellt. Dabei wird zweckmäßigerweise so vorgegangen, wie in den nach veröffentlichte DE-Patentanmeldungen DE-A-37 35 675 und DE-A-37 35 674 dargestellt und beschrieben.

Demnach ist bei dem vorliegenden Ausführungsbeispiel der Tragzapfen 16 an der Rückseite der Verpackungsmaschine angeordnet, quer zur Längserstreckung derselben gerichtet. Die Materialbahn 10 wird parallel zu einer Längsebene der Verpackungsmaschine von der Arbeitsbobine 12, 13 .. abgezogen und im Bereich einer Trennstation 17 in einzelne Zuschnitte 11 aufgeteilt. Bei dem vorliegenden Ausführungsbeispiel (Fig. 1) ist zweibahniger Betrieb vorgesehen. Es werden demnach jeweils zwei nebeneinanderliegende Zuschnitte 11 gleichzeitig einem Faltrevolver 18 der Verpackungsmaschine zugefördert.

Zur Versorgung der Verpackungsmaschine mit Verpackungsmaterial werden mehrere Bobinen, im vorliegenden Falle jeweils vier Bobinen 12, 13, 14, 15, auf einem Traggestell 19 der Verpackungsmaschine zugeführt. Bei dem vorliegenden Ausführungsbeispiel wird das Traggestell 19 gegen die Rückseite der Verpackungsmaschine gefahren, nämlich zum Tragzapfen 16.

Das Traggestell 19 besteht bei dem vorliegenden Ausführungsbeispiel aus einer Bodenplatte 20 mit einer sich in Längsrichtung erstreckenden Lagermulde 21. Diese ist im Querschnitt so ausgebildet, daß die zylindrischen Bobinen 12, 13 .. mit der Umfangsfläche passend in der Lagermulde 21 Aufnahme finden und so stabil auf dem Traggestell 19 lagern.

An der Vorderseite - dem Tragzapfen 16 zugekehrt - ist das Traggestell 19 bzw. die Lagermulde 21 offen. Dadurch kann die jeweils vorn liegende Bobine 12, 13 .. unmittelbar durch die Transportbewegung des Traggestells 19 auf den abstehenden Tragzapfen 16 geschoben werden. Nach Maßgabe des Materialverbrauchs durch Abziehen der Materialbahn 10 von der jeweiligen Arbeitsbobine werden nach und nach die Bobinen 12, 13 .. von dem Traggestell 19 an den Tragzapfen 16 übergeben. Dabei bleibt die Relativstellung der jeweils restlichen Bobinen 13, 14, .. auf dem Traggestell 19 unverändert. Das Traggestell 19 wird während der Zustellbewegung bzw. beim Aufschieben einer Bobine auf den Tragzapfen 16 teilweise unter die Verpackungsmaschine geschoben.

An der Rückseite - vom Tragzapfen 16 abliegend - ist das Traggestell 19 mit einer aufrechten Rückwand 22 versehen. An dieser stützt sich die jeweils rückseitige Bobine 15 ab.

Die Bobinen 12, 13 .. sind üblicherweise mit einer Mittenöffnung 23 versehen, die das Aufsetzen auf den Tragzapfen 16 ermöglicht. Bei dem gezeigten Ausführungsbeispiel sind die Bobinen 12, 13 auf eine Kernhülse 24 gewickelt. Mit dieser werden die Bobinen 12, 13 .. auf den Tragzapfen 16 aufgeschoben. Im Bereich des Traggestells 19 sind zwischen den Bobinen 12, 13 .. Distanzringe 25 angeordnet, die beispielsweise aus Kunststoff bestehen und ein winkelförmiges Profil haben. Die Distanzringe 25 treten mit einem Zentrierflansch 26 in die Kernhülse 24 ein und liegen zwischen den benachbarten Kernhülsen 24 unter Bildung eines Abstands zwischen den Bobinen 12, 13 ... Diese können dadurch störungsfrei nacheinander entnommen werden. Auch während des Transports wird die Gefahr der Beeinträchtigung von Seitenkanten und -ecken der Zuschnitte 11 innerhalb der vorgestanzten Materialbahn 10 vermieden. Auch zwischen der rückseitigen Bobine 15 und der Rückwand 22 ist eine Distanzring 25 angeordnet.

Die Bobinen 12, 13 .. werden bei dem vorliegenden Ausführungsbeispiel auf dem Traggestell 19 bis zur Zustellung an die Verpackungsmachine fixiert. Zu diesem Zweck wird ein Zugorgan 27 - im vorliegenden Falle ein Seilstück - mittig durch die Bobinen 12, 13 .. hindurchgezogen und an den Enden verankert. Das Zugorgan 27 ist zu diesem Zweck mit dem einen Ende in der Rückwand 22 fest eingebunden. Am gegenüberliegenden freien Ende ist ein Gewindestück 28 an dem Zugorgan 27 befestigt. Eine Spannmutter 29 wird auf das Gewindestück 28 aufgesetzt und zur Anlage an einer Stützscheibe 30 gebracht. Diese liegt an der vorderen Bobine 12 bzw. an der Kernhülse 24 derselben an. Durch winkelförmige Gestaltung des Randes der Stützscheibe 30 tritt diese teilweise formschlüssig in die Kernhülse 24 ein und wird so zentriert. Mit Hilfe der Spannmutter 29 können die Bobinen 12, 13, .. über die Kernhülsen 24 und die Distanzringe 25 gegeneinander und gegen die Rückwand 22 verspannt werden.

Wenn ein mit Bobinen 12, 13 .. bestücktes Traggestell 19 in der Verpackungsmaschine zugestellt wird, muß zur Entnahme der Bobinen 12, 13 die Spannmutter 29 gelöst und das Zugorgan 27 aus dem Bereich der Bobinen 12, 13 herausgezogen werden.

Zum Schutz der aus empfindlichem Material bestehenden Bobinen 12, 13 . ist das Traggestell 19 mit einer Abdeckung 31 versehen. Diese besteht hier aus einer verhältnismäßig dünnen Wandung aus elastisch formbaren Material, z.B. aus Stahlblech, Kunststoff oder dergleichen. Die haubenartig geformte Abdeckung 31 wird im oberen und seitlichen Bereich um die zylindrische Mantelfläche der Bobinen 12, 13 herumgelegt und mit den unteren bzw. seitlichen Rändern verankert. Wie insbesondere aus Fig. 5 ersichtlich, ist die Abdeckung 31 jeweils an den Seiten des Traggestells 19 bzw. der Bodenplatte 20 lösbar befestigt. Zu diesem Zweck können an dem Traggestell 19 quer abstehende Zapfen 32 angebracht sein, die in Bohrungen 33 der Abdeckung 31 eintreten. Auch die Abdeckung 31 wird nach Zustellung des Traggestells 19 zur Verpackungsmaschine, vor der Entnahme einer ersten Bobine 12, abgenommen.

Das Traggestell 19 ist im Bereich der Verpackungsmaschine auf Rollen verfahrbar. Diese sind bei dem vorliegenden Ausführungsbeispiel nicht am Traggestell 19 angebracht, sondern im Boden verankert. Wie gezeigt, sind zwei Reihen von Tragrollen 34 ortsfest und drehbar im Boden verankert, und zwar in einer entsprechenden Ausnehmung 35. Die Tragrolen 34 sind als Formrollen ausgebildet, nämlich mit dachförmigem Profil. An der Unterseite des Traggestells 19 ist eine entsprechend ausgebildete, im Querschnitt dreieckförmige Längsnut 36 jeweils im Laufbereich der Tragrollen 34 angeordnet. In Förderrichtung des Traggestells 19 haben die aufeinanderfolgenden Tragrollen 34 einen Abstand voneinander, der gewährleistet, daß das Traggestell jeweils auf einer größeren Anzahl von Tragrollen 34 aufliegt. Wie insbesondere aus Fig. 3 ersichtlich, erstrecken sich Tragrollen 34 bis unterhalb der Verpackungsmaschine, so daß das Traggestell 19 in der Endstellung, nämlich bei Übergabe der letzten Bobine 15, auf voller Länge auf Tragrollen 34 ruht.

Der Tragzapfen 16 ist auf- und abbewegbar. In einer unteren Stellung (Fig. 6 bzw. ausgezogene Linien in Fig. 1) erstreckt sich der Tragzapfen 16 achsgleich mit den Bobinen 12, 13 ... Die jeweils vorn liegende Bobine 12, 13 .. kann nun durch Vorschubbewegung des Traggestells 19 auf den Tragzapfen 16 aufgeschoben werden.

Danach wird der Tragzapfen 16 mit der betreffenden Arbeitsbobine aufwärts bewegt in eine obere Arbeitsposition (strichpunktierte Linien in Fig. 2). In dieser Stellung wird die Materialbahn 10 von der Arbeitsbobine 12, 13 .. abgezogen und unter Bildung von Zuschnitten 11 verarbeitet.

Zur Durchführung der Auf- und Abbewegungen ist der Tragzapfen 16 bei dem vorliegenden Beispiel an einem schwenkbaren, doppelarmigen Tragarm 37 angebracht. Der Tragarm 37 ist um ein Schwenklager 38 um einen kleinen Winkel verschwenkbar. Für den entsprechenden Antrieb des Tragarms 37 ist ein hinsichtlich der Antriebsrichtung reversierbarer Motor 39 an der Verpackungsmaschine gelagert. Eine aufrechte Antriebswelle 40 ist im oberen Bereich als Spindel 41 ausgebildet. Diese steht in Eingriff mit einer Spindelmutter 42 am freien Ende des Tragarms 37.

Das Schwenklager 38 ist bei dem vorliegenden Ausführungsbeispiel in besonderer Weise ausgebildet. Der Tragarm 37 ist mit einem zylindrischen Lagerflansch 43 versehen, der drehbar auf einem ebenfalls zylindrischen Gegenflansch 44 der Verpackungsmaschine bzw. einer Maschinenwange 45 derselben abgestützt ist. Der Lagerflansch 43 wiederum nimmt mittig einen Antriebsmotor 46 auf, der feststehend an der Verpackungsmaschine angebracht ist und den Tragzapfen 16 antreibt, um den Abzug der Materialbahn 10 von der jeweiligen Arbeitsbobine zu erleichtern. Der Tragarm 37 ist demnach um den Antriebsmotor 46 verschwenkbar.

Der drehbare Tragzapfen 16 ist auf einem feststehenden Tragbolzen 47 gelagert und benachbart zum Tragarm 37 mit einem Zahnrad 48 versehen. Dieses steht im Eingriff mit einem Ritzel 49 des Antriebsmotors 46. Auf diese Weise kann der Tragzapfen 16 trotz der Bewegbarkeit in Aufwärtsrichtung angetrieben werden, ohne Kupplung oder anderweitige Organe zur Antriebsübertragung.

Eine weitere Besonderheit ist im vorliegenden Falle die Ausbildung der Kernhülse 24. Diese ist in Längsrichtung unterteilt und besteht aus mehreren, im vorliegenden Falle aus zwei halbzylindrischen Teilhülsen 50, 51. Die beiden Teilhülsen 50, 51 sind zur Bildung der geschlossenen Kernhülse 24 im Bereich der radialgerichteten Stoßflächen lösbar miteinander verbunden, bei dem vorliegenden Beispiel über Zapfen 52 und Bohrungen 53.

Durch die geteilte Ausbildung der Kernhülse 24 ist deren Beseitigung nach Leerfahren einer Arbeitsbobine 12, 13 .. erleichtert. Die Kernhülse 24 muß nicht in Axialrichtung vom Tragzapfen 16 abgezogen werden, sondern kann in Querrichtung - von Hand - abgezogen werden.

## Patentansprüche

1. Verpackungsmaschine, insbesondere zum Herstellen von Zigaretten-Packungen, bei der Packungszuschnitte (11) von einer als Bobine gewickelten Materialbahn (10) abgetrennt und verarbeitet werden, wobei jeweils eine Bobine auf einem drehbaren Tragzapfen (16) Aufnahme findet und mehrere Bobinen (12, 13, 14, 15) gleichachsig nebeneinander auf einem Traggestell (19) angeordnet dem Tragzapfen (16) nacheinander zuführbar sind, wobei jeweils die vordere Bobine (12, 13..) auf den Tragzapfen (16) aufsetzbar ist, **dadurch gekennzeichnet**, daß die Bobinen (12, 13..) auf dem Traggestell (19) durch ein an seinen Enden verspanntes Zugorgan (27) lösbar verankert sind.

2. Verpackungsmaschine nach Anspruch 1, dadurch gekennzeichnet, daß das Zugorgan (27) mit dem einen Ende an einem endseitigen Anschlag des Traggestells (19) und mit dem anderen Ende in einer an der vorderen Bobine (12) anliegenden Stützscheibe (30) jeweils lösbar verankert ist.

3. Verpackungsmaschine nach Anspruch 1 oder 2, dadurch gekennzeichnet, daß das Zugorgan (27) mittig durch die Bobinen (12, 13..) hindurchgeführt ist.

4. Verpackungsmaschine nach einem oder mehreren der Ansprüche 1 bis 3, dadurch gekennzeichnet, daß die Bobinen (12, 13..) auf dem Traggestell (19) gegeneinander abgestützt sind, insbesondere über im Querschnitt winkelförmige Distanzringe (25), die sich auf Kernhülsen (24) der benachbarten Bobinen (12, 13..) abstützen.

5. Verpackungsmaschine nach einem oder mehreren der Ansprüche 1 bis 4, dadurch gekennzeichnet, daß das Traggestell (19) mit einer lösbaren, die Bobinen (12, 13..) im oberen freien Bereich umgebenden Abdeckung (31) versehen ist, insbesondere aus einer formbaren dünnen Wandung, zum Beispiel aus Stahlblech, Kunststoff oder dergleichen.

6. Verpackungsmaschine nach einem oder mehreren der Ansprüche 1 bis 5, dadurch gekennzeichnet, daß das Traggestell (19) auf Rollen verfahrbar ist, insbesondere auf ortsfesten, in den Boden eingelassenen Tragrollen (34), die in korrespondierend ausgebildete Längsnuten an der Unterseite des Traggestells (19) eintreten.

7. Verpackungsmaschine nach einem oder mehreren der Ansprüche 1 bis 6, dadurch gekennzeichnet, daß das Traggestell (19) aus einer Bodenplatte (20) besteht mit einer Lagermulde (21) zur formschlüssigen Lagerung der gleichachsig nebeneinanderliegenden Bobinen (12, 13..) und einer Rückwand (22).

8. Verpackungsmaschine nach einem oder mehreren der Ansprüche 1 bis 7, dadurch gekennzeichnet, daß ein nach Maßgabe der Entnahme von Bobinen (12, 13..) frei werdender vorderer Bereich des Traggestells (19) unter die Verpackungsmaschine fahrbar ist.

9. Verpackungsmaschine nach Anspruch 1 sowie einem oder mehreren der weiteren Ansprüche, dadurch gekennzeichnet, daß die Kernhülse (24) der Bobinen (12, 13 ..) in Längsrichtung geteilt ist, insbesondere unter Bildung von zwei halbzylindrischen Teilhülsen (50, 51), die über eine lösbare Steckverbindung miteinander verbunden sind.

10. Verpackungsmaschine nach Anspruch 1 sowie einem oder mehreren der weiteren Ansprüche, dadurch gekennzeichnet, daß der Tragzapfen (16) der Höhe nach verstellbar ist zwischen einer unteren Stellung zur Aufnahme einer Bobine (12, 13 ..) und einer oberen Arbeitsstellung, insbesondere durch Anordnung an einem schwenkbaren Tragarm (37).

11. Verpackungsmaschine nach Anspruch 10, dadurch gekennzeichnet, daß der zweiarmige Tragarm (37) durch einen Motor (39) über eine Spindel (41) und eine Spindelmutter (42) am Ende des Tragarms (37) in beiden Richtungen verschwenkbar ist.

12. Verpackungsmaschine nach Anspruch 10, dadurch gekennzeichnet, daß im Schwenklager (38) des Tragarms (37) ein Antriebsmotor (46) ortsfest gelagert ist für den Antrieb des Tragzapfens (16) über Zahnrad (48) und Ritzel (49).

## Claims

1. Packaging machine, especially for the production of cigarette packs, in which pack blanks (11) are severed from a material web (10) wound as a reel and are processed, one reel at a time being received on a rotatable supporting journal (16), and several reels (12, 13, 14, 15), arranged equiaxially next to one another on a supporting frame (19), being able to be fed to the supporting journal (16) in succession, and the particular leading reel (12, 13, etc.) being able to be attached to the supporting journal (16), characterized in that the reels (12, 13, etc.) are anchored releasably on the supporting frame (19) by means of a tension member (27) braced at its ends.

2. Packaging machine according to Claim 1, characterized in that the tension member (27) is respectively anchored releasably at one end on an end stop of the supporting frame (19) and at the other end in a stay disc (30) resting against the leading reel (12).

3. Packaging machine according to Claim 1 or 2, characterized in that the tension member (27) is guided centrally through the reels (12, 13, etc.).

4. Packaging machine according to one or more of Claims 1 to 3, characterized in that the reels (12, 13, etc.) are supported relative to one another on the supporting frame (19), especially via spacer rings (25) of angular cross-section which are supported on core tubes (24) of the adjacent reels (12, 13, etc.).

5. Packaging machine according to one or more of Claims 1 to 4, characterized in that the supporting frame (19) is equipped with a releasable cover (31) surrounding the reels (12, 13, etc.) in the upper free region and consisting especially of a postforming thin wall, for example made of sheet steel, plastic or the like.

6. Packaging machine according to one or more of Claims 1 to 5, characterized in that the supporting frame (19) is movable on rollers, especially on supporting rollers (34) which are at a fixed location and are embedded in the floor and which penetrate into correspondingly designed longitudinal grooves (36) on the underside of the supporting frame (19).

7. Packaging machine according to one or more of Claims 1 to 6, characterized in that the supporting frame (19) consists of a baseplate (20), with a storage trough (21) for the positive mounting of the reels (12, 13, etc.) arranged equiaxially next to one another and a rear wall (22).

8. Packaging machine according to one or more of Claims 1 to 7, characterized in that a front region of the supporting frame (19) which becomes free in proportion as reels (12, 13, etc.) are extracted is movable under the packaging machine.

9. Packaging machine according to Claim 1 and one or more of the further claims, characterized in that the core tube (24) of the reels (12, 13, etc.) is divided in the longitudinal direction, especially to form two semi-cylindrical part tubes (50, 51) which are connected to one another via a releasable plug connection.

10. Packaging machine according to Claim 1 and one or more of the further claims, characterized in that the supporting journal (16) is vertically adjustable between a lower position for receiving a reel (12, 13, etc.) and an upper working position, especially by being arranged on a pivotable supporting arm (37).

11. Packaging machine according to Claim 10, characterized in that the two-armed supporting arm (37) is pivotable in both directions by means of a motor (39) via a spindle (41) and a spindle nut (42) at the end of the supporting arm (37).

12. Packaging machine according to Claim 10, characterized in that a drive motor (46) is mounted at a fixed location in the pivot bearing (38) of the supporting arm (37) for driving the supporting journal (16) via a gear wheel (48) and a pinion (49).

## Revendications

1. Empaqueteuse, en particulier pour la confection de paquets de cigarettes, dans laquelle des flans de paquets (11) sont détachées d'une bande de matériau (10) enroulée en bobine et mises en oeuvre, une bobine à la fois se plaçant sur un axe support tournant (16) et plusieurs bobines (12, 13, 14, 15) pouvant, placées coaxialement côté à côte sur un bâti support (19), être amenées successivement à cet axe support (16), la bobine avant (12, 13, ...) pouvant être mise sur cet axe support (16), caractérisée par le fait que les bobines (12, 13, ...) sont ancrées de manière détachable sur le bâti support (19) par un organe tracteur (27) serré à ses extrémités.

2. Empaqueteuse selon la revendication 1, caractérisée par le fait que l'organe tracteur (27) est ancré de manière détachable, à une extrémité, à une butée côté extrémité du bâti support (19), et à l'autre extrémité, dans un disque d'appui (30) appuyé contre la bobine avant (12).

3. Empaqueteuse selon l'une des revendications 1 et 2, caractérisée par le fait que l'organe tracteur (27) traverse les bobines (12, 13...) au milieu.

4. Empaqueteuse selon une ou plusieurs des revendications 1 à 3, caractérisée par le fait que les bobines (12, 13, ...), sur le bâti support (19), se supportent mutuellement, en particulier par l'intermédiaire d'anneaux entretoises à section anguleuse (25) qui s'appuient sur les tubes noyaux (24) des bobines voisines (12, 13, ...).

5. Empaqueteuse selon une ou plusieurs des revendications 1 à 4, caractérisée par le fait que le bâti support (19) est pourvu d'un couvercle amovible (31) entourant les bobines (12, 13, ...) dans leur zone supérieure libre, en particulier constitué d'une paroi mince façonnable, par exemple en tôle d'acier, matière plastique ou matière semblable.

6. Empaqueteuse selon une ou plusieurs des revendications 1 à 5, caractérisée par le fait que le bâti support (19) est mobile sur des galets, en particulier sur des galets de support fixes (34) encastrés dans le sol qui entrent dans des rainures longitudinales de forme correspondante faites sur le dessous du bâti support (19).

7. Empaqueteuse selon une ou plusieurs des revendications 1 à 6, caractérisée par le fait que le bâti support (19) est constitué d'une plaque de base (20) pourvue d'une auge de support (21) pour le support avec emboîtement des bobines (12, 13, ...) placées coaxialement côte à côte, et d'une paroi arrière (22).

8. Empaqueteuse selon une ou plusieurs des revendications 1 à 7, caractérisée par le fait qu'une zone avant du bâti support (19) qui devient libre avec l'enlèvement de bobines (12, 13 ...) est mobile sous l'empaqueteuse.

9. Empaqueteuse selon la revendication 1 et une ou plusieurs des autres revendications, caractérisée par le fait que le tube tuyau noyau (24) des bobines (12, 13, ...) est divisé dans la direction longitudinale, en particulier avec formation de deux tubes partiels hémicylindriques (50, 51) qui sont joints par un dispositif à emboîtement démontable.

10. Empaqueteuse selon la revendication 1 et une ou plusieurs des autres revendications, caractérisée par le fait que l'axe support (16) est mobile verticalement entre une position inférieure pour la réception d'une bobine (12, 13 ...) et une position supérieure de travail, en particulier par montage sur un bras support basculant (37).

11. Empaqueteuse selon la revendication 10, caractérisée par le fait que le bras support (37), à deux bras, peut être basculé dans les deux sens par un moteur (39) par l'intermédiaire d'une vis (41) et d'un écrou (42) prévus à l'extrémité du bras support (37).

12. Empaqueteuse selon la revendication 10, caractérisée par le fait que dans le palier de basculement (38) du bras support (38) est monté, fixe, un moteur (46) pour l'entraînement de l'axe support (16) par l'intermédiaire d'une roue dentée (48) et d'un pignon (49).
